# EUROPÄISCHE PATENTSCHRIFT

(11) **EP 2 142 692 B1**
(45) Veröffentlichungstag und Bekanntmachung des Hinweises auf die Patenterteilung: **26.09.2018**
(21) Anmeldenummer: 08748879.7
(22) Anmeldetag: 10.04.2008
(51) Int. Cl.: D03D 51/00

(54) **VERFAHREN UND VORRICHTUNG ZUM ANFAHREN EINER WEBVORRICHTUNG**
METHOD AND APPARATUS FOR STARTING A WEAVING DEVICE
PROCÉDÉ ET DISPOSITIF DE DÉMARRAGE D'UN MÉTIER À TISSER

(30) Priorität: 26.04.2007 DE 102007020907
(43) Veröffentlichungstag der Anmeldung: 13.01.2010
(73) Patentinhaber: Picanol, 8900 Ieper (BE)
(72) Erfinder: SAMPERS, Dirk, B-8640 Oostenvleteren (BE)
(74) Vertreter: Patentanwälte Ruff, Wilhelm, Beier, Dauster & Partner mbB
(86) Internationale Anmeldenummer: PCT/EP2008/002831
(87) Internationale Veröffentlichungsnummer: WO 2008/131851

(56) Entgegenhaltungen:
- EP-A- 1 396 563
- WO-A-2004/092467
- DE-B3- 10 236 095

## Beschreibung

Die Erfindung betrifft ein Verfahren und eine Vorrichtung zum Anfahren einer Webvorrichtung.

Eine Webvorrichtung umfassend einen ersten Antriebsmotor zum Antreiben einer Webmaschine und einen zweiten Antriebsmotor zum Antreiben einer Fachbildungsmaschine ist beispielsweise aus WO 2004/092467 A1 bekannt. Der erste Antriebsmotor und der zweite Antriebsmotor werden dabei mittels einer Steuer- und/oder Regeleinrichtung angesteuert.

Verfahren zum Anfahren einer Webmaschine und einer Fachbildemaschine mit separaten Antrieben sind beispielsweise auch aus DE 102 36 095 B3 bekannt, wobei die Webmaschine zunächst in einem Schleichgang betrieben wird, während die Fachbildemaschine mit einer von ihrem Antrieb abhängigen Beschleunigung auf Solldrehzahl gebracht wird.

Durch ein geeignetes Ansteuerungsverfahren ist es möglich, den ersten Antriebsmotor und den zweiten Antriebsmotor zu einem gemeinsamen Einschaltzeitpunkt zu starten. Dies erlaubt eine gute Synchronisation unter Vermeidung von Leerlaufzeiten. Werden beide Antriebsmotoren zum gleichen Zeitpunkt gestartet, so ist jedoch in der Startphase eine hohe Strom- und/oder Energiezufuhr notwendig.

Es ist daher beispielsweise aus der JP 10-102356 A bekannt, einen Antriebsmotor für die Webmaschine nach dem Antriebsmotor für die Fachbildungsmaschine zu starten, wobei die Einschaltzeitpunkte der Fachbildungsmaschine und der Webmaschine nicht identisch sind, sondern voneinander entfernt liegen sollen. Erst bei einem nach dem Start von der Fachbildungsmaschine und Webmaschine erfolgten Fachschluss besteht dabei eine synchrone Betriebsweise zwischen Fachbildungsmaschine und Webmaschine. Ein derartiges Verfahren hat den Nachteil, dass die Webvorrichtung nicht optimal betrieben wird.

Aus EP 1 396 564 A1 ist ein Verfahren zum Anfahren einer Webvorrichtung bekannt, durch welches die Bildung eines sogenannten Schussstreifens in einem Gewebe beim Anfahren der Webmaschine verhindert werden soll. Zu diesem Zweck wird vorgesehen, dass - nachdem die Hauptwelle in eine Startposition gebracht wurde - zunächst die Webschäfte auf und ab bewegt werden, ohne die Hauptwelle der Webmaschine zu drehen, und erst nachdem alle Webschäfte sich synchron bewegen den eigentlichen Webvorgang zu starten.

Es ist daher Aufgabe der Erfindung, ein Verfahren und eine Vorrichtung zum optimierten Anfahren einer Webvorrichtung zu schaffen.

Diese Aufgabe wird gelöst durch ein Verfahren mit den Merkmalen des Anspruchs 1 und eine Vorrichtung mit den Merkmalen des Anspruchs 10.

Gemäß einem ersten Aspekt wird ein Verfahren zum Anfahren einer Webvorrichtung nach einer Unterbrechung des Webens, insbesondere nach einem Stillstand, geschaffen, wobei mittels mindestens einer Steuer- und/oder Regeleinrichtung zum Ansteuern eines ersten Antriebsmotors zum Antreiben einer Webmaschine und eines zweiten Antriebsmotors zum Antreiben einer Fachbildungsmaschine, der zweite Antriebsmotor zu einem ersten Einschaltzeitpunkt t1 und der erste Antriebsmotor zu einem zweiten Einschaltzeitpunkt t2 gestartet wird, die Steuer- und/oder Regeleinrichtung der Fachbildungsmaschine eine Webart vorgibt, wobei die Webart durch Anzahl und/oder Verteilung für eine Fachbildung zu bewegender Webschäfte und/oder eine Geschwindigkeit bewegter Webschäfte und/oder textiltechnische Eigenschaften zugehöriger Kettfäden bestimmt ist, und eine Anpassung eines Anfahrvorgangs der Webvorrichtung an eine Soll-Webart für einen ersten nach der Unterbrechung einzutragenden Schussfaden erfolgt, wobei in Abhängigkeit von einer Webart für den ersten nach dem Anfahren einzutragenden Schussfaden eine Zeitdifferenz Δt zwischen dem zweiten Einschaltzeitpunkt t2 und dem ersten Einschaltzeitpunkt t1, eine Anlaufkinematik des ersten und/oder des zweiten Antriebsmotors und/oder eine Vorab-Fachbildung festgelegt wird, und wobei bei einer Soll-Webart des ersten nach der Unterbrechung einzutragenden Schussfaden mit hohem Energiebedarf und/oder mit hoher mechanischer Belastung ein Webfach vorab gebildet und/oder eine größere Zeitdifferenz, eine geringere Anlaufbeschleunigung und/oder eine geringere Anlaufgeschwindigkeit gewählt wird, als bei einer Soll-Webart, welche einen geringen Energiebedarf aufweist und/oder eine geringe mechanische Belastung bewirkt.

Dadurch ist es möglich, bei einer ungünstigen Webart des ersten nach dem Anfahren einzutragenden Schussfaden ein Webfach vorab zu bilden und/oder eine größere Zeitdifferenz, eine geringere Anlaufbeschleunigung und/oder eine geringere Anlaufgeschwindigkeit zu wählen, als bei einer günstigen Webart.

Als Webart wird im Zusammenhang mit dieser Erfindung die Art und Weise einer Fachbildung bezeichnet, wobei die Webart beispielsweise durch die Anzahl und/oder die Verteilung der für eine Fachbildung zu bewegenden Webschäfte, die Geschwindigkeit bewegter Webschäfte und/oder textiltechnischer Eigenschaften der zugehörigen Kettfäden bestimmt ist. Als "günstige Webart" wird in diesem Zusammenhang eine Webart bezeichnet, welche einen geringen Energiebedarf aufweist und/oder eine geringe mechanische Belastung bewirkt. Eine "günstige Webart" ist beispielsweise eine Webfachbildung unter Bewegung nur weniger Webschäfte und/oder unter Bewegung symmetrisch verteilter Webschäfte, so dass nur eine geringe mechanische Belastung auftritt. Als "ungünstige Webart" wird dagegen eine Webfachbildung unter hoher mechanischer Belastung verstanden, welche beispielsweise auch einen hohen Energiebedarf zum Antreiben der Webschäfte aufweist. Je nach Gestaltung einer Fachbildungsmaschine oder dergleichen kann eine Bewegung nur eines Webschaftes, mehrerer Webschäfte oder aller Webschäfte aus Belastungsgründen und/oder energetischen Gesichtspunkten günstig sein. Ein Anfahren der Webvorrichtung für einen einzutragenden Schussfaden hängt beispielsweise auch von einer Fachbildung während des letzten vor einer Unterbrechung eingetragenen Schussfadens ab.

Als "Anfahren der Webvorrichtung" wird im Zusammenhang der Erfindung ein Vorgang bezeichnet, durch welchen die Webmaschine und die Fachbildungsmaschine für den Normalbetrieb gestartet werden. Dabei kann zunächst der zweite Antriebsmotor in einem Langsamlauf gestartet werden, wobei Kettfäden durch die Fachbildungsmaschine, beispielsweise eine Schaftmaschine oder eine Jacquard-Vorrichtung, in eine gewünschte Position für einen Schusseintrag gebracht werden, d.h. ein gewünschtes Webfach gebildet wird. Diese Bewegung der Kettfäden vor dem Starten der Fachbildungsmaschine wird als Vorab-Fachbildung bezeichnet. Erst nachdem die Kettfäden in der gewünschten Position sind, wird die Fachbildungsmaschine für den normalen Betrieb gestartet. In einer Ausgestaltung weist die Fachbildungsmaschine Kopplungseinrichtungen oder dergleichen auf. Nachdem die Fachbildungsmittel und/oder die Kettfäden in eine gewünschte Position gebracht wurden, ist es dabei möglich, die Fachbildungsmittel zu entkoppeln, so dass die Bewegung der Fachbildungsmaschine nicht auf die Fachbildungsmittel übertragen wird. Eine mechanische Belastung der Fachbildungsmaschine durch die Fachbildungsmittel bei einem Hochlauf der Fachbildungsmaschine in den Normalbetrieb ist dadurch verhinderbar oder zumindest verringerbar. Damit ist auch der Energieaufwand reduziert. Nach dem Start der Fachbildungsmaschine oder zeitgleich wird die Webmaschine gestartet und ein Schussfaden eingetragen.

Insbesondere bei einer Schaftmaschine ist es beispielsweise möglich, durch Betätigung entsprechender Kupplungen einzelne Webschäfte für eine Bewegung zu selektieren und/oder die Fachbildungsmaschine ohne zusätzliche Bewegung der Webschäfte anzutreiben. Dabei ist es möglich, die Fachbildungsmaschine für einen Zyklus oder mehrere Zyklen anzutreiben, ohne dass dabei Kettfäden bewegt werden. Eine entsprechende Fachbildungsmaschine ist beispielsweise in EP 0 851 045 A1 oder EP 1 382 725 A1 beschrieben. Erst nachdem auch die Webmaschine für den Normalbetrieb gestartet wurde, werden Kupplungen oder dergleichen betätigt und die Kettfäden werden für die zu webende Webart für nachfolgende Schussfäden bewegt.

Als Anlaufkinematik wird im Zusammenhang mit dieser Erfindung eine Anlaufbewegung, bedingt durch Anlaufbeschleunigung und Anlaufgeschwindigkeit bezeichnet. Die Anlaufkinematik kann auch durch ein an dem ersten Antriebsmotor oder dem zweiten Antriebsmotor angelegtes Soll-Drehmoment bestimmt sein. In einer Ausgestaltung der Erfindung wird die Anlaufkinematik des ersten und/oder des zweiten Antriebsmotors adaptiv an eine gewünschte Soll-Kinematik angepasst. Die Anpassung erfolgt beispielsweise unter Berücksichtigung von Messungen und dergleichen.

Durch eine Anpassung eines Anfahrvorgangs der Webvorrichtung an die Webart des ersten einzutragenden Schussfadens kann die Webvorrichtung für jede Webart optimal gestartet werden. Hohe Zeitdifferenzen, Verzögerungen aufgrund von Vorab-Fachbildungen und/oder hohe Anlaufverzögerungen des ersten Antriebsmotors und/oder des zweiten Antriebsmotors sind dabei nach Möglichkeit zu vermeiden, um lange Leerlaufzeiten der Webvorrichtung beim Anfahren zu verhindern und um Gewebefehler zu vermeiden.

In einer Ausgestaltung der Erfindung wird bei einer Soll-Webart mit hohem Energiebedarf und/oder mit hoher mechanischer Belastung für den ersten einzutragenden Schussfaden für einen Zyklus oder für mehrere Zyklen der Fachbildungsmaschine die Fachbildungsmaschine zur Bildung eines Fachs mit günstiger Webart angetrieben, welche eine geringeren Energiebedarf und/oder eine geringere mechanische Belastung aufweist als die Soll-Webart, wobei der erste Antriebsmotor derart angesteuert wird, dass ein erster Schussfadeneintrag und/oder ein erstes Anschlagen erst erfolgt, nachdem die Fachbildungsmaschine gemäß der Webart für den ersten Schussfadeneintrag angetrieben wird. Die Fachbildungsmaschine, beispielsweise eine Schaftmaschine, wird durch den Antriebsmotor in eine Rotation versetzt, wobei Fachbildungsmittel wie Webschäfte beispielsweise gemäß eines gewünschten Bindungsmusters ausgewählt und zur Bildung eines entsprechenden Webfachs bewegt werden. Ein Anfahren oder Starten der Fachbildungsmaschine für eine günstige Webart ist mit einem geringeren Energieaufwand möglich, als ein Anfahren für eine ungünstige Webart, beispielsweise können zunächst nur einige Fachbildungsmittel angetrieben werden und die weiteren Fachbildungsmittel erst später zur Bildung des Fachs für den ersten einzutragenden Schussfaden bewegt werden. Dadurch dass die Fachbildungsmaschine unabhängig von einer Soll-Webart zur Bildung eines Webfachs für eine günstige Webart gestartet wird, ist somit ein Energieaufwand beim Anfahren gering. Der erste Antriebsmotor wird zu einem späteren Zeitpunkt und/oder gemäß einer entsprechenden Anlaufkinematik gestartet, so dass während der Fachbildung mit einer nicht einem gewünschten Muster entsprechender Webart kein Schussfadeneintrag erfolgt. Die Webart, bei welcher der erste Schussfaden eingetragen wird, kann dabei von der Soll-Webart abweichen, beispielsweise wenn nicht alle Webschäfte entsprechend einer Soll-Webart auf einmal bewegt werden, sondern die Webschäfte sequentiell zur Bildung des gewünschten Fachs bewegt werden.

In einer Weiterbildung erfolgt eine Anpassung an die Webart für den ersten einzutragenden Schussfaden schrittweise. So ist es beispielsweise denkbar, ausgehend von einer 2/6 Bindung für den letzten eingetragenen Schussfaden, für eine 7/1 Bindung für den ersten nach der Unterbrechung einzutragenden Schussfaden zunächst die Fachbildungsmaschine so anzusteuern, dass ein Fach für eine 4/4 Bindung und in einem zweiten Zyklus ein Fach für eine 5/3 Bindung gebildet wird, und erst in einem dritten Zyklus die Fachbildungsmaschine derart anzusteuern, dass ein Fach für die 7/1 Bindung des ersten Schussfadeneintrags gebildet wird.

In einer weiteren Ausgestaltung der Erfindung wird die Zeitdifferenz Δt so festgelegt, dass eine zugehörige Differenz der Winkelpositionen zumindest in einem Synchronisationspunkt innerhalb eines Toleranzbandes liegt. Unter optimalen Bedingungen ist die Differenz der Winkelpositionen Null. Kleinere Abweichungen sind jedoch in der Realität zumeist nicht vermeidbar und tolerierbar. Die Webmaschine startet dabei beispielsweise einen Webzyklus oder mehrere Webzyklen nach der Fachbildungsmaschine. Durch eine derartige Zeitdifferenz kann in bestimmten Ausführungsformen eine einfache Synchronisation der Fachbildungsmaschine und der Webmaschine ab einem gewünschten Zeitpunkt erzielt werden.

In einer Weiterbildung der Erfindung werden die Fachbildungsmaschine und die Webmaschine ab einem Zeitpunkt t3 im Wesentlichen synchronisiert betrieben. Im Wesentlichen synchron heißt im Zusammenhang mit dieser Erfindung, dass eine Synchronisation der Bewegung innerhalb eines festzulegenden Toleranzbandes erfolgt, wobei die Synchronisation über den Webzyklus schwanken kann. Der Zeitpunkt t3, ab welchem die Fachbildungsmaschine und die Webmaschine synchron betrieben werden, kann dabei mit dem zweiten Einschaltzeitpunkt t2 des ersten Antriebsmotors zum Antreiben der Webmaschine zusammenfallen. In anderen Ausgestaltungen kann der Zeitpunkt t3 eines Synchronbetriebs nach dem zweiten Einschaltzeitpunkt t2 liegen.

In einer Weiterbildung der Erfindung werden die Fachbildungsmaschine und die Webmaschine ab dem Zeitpunkt t3 im Wesentlichen synchron zu einer imaginären Synchronisationsachse betrieben. Dabei wird die Tatsache ausgenutzt, dass eine Synchronisation der Fachbildungsmaschine und der Webmaschine nur zu bestimmten Winkelpositionen innerhalb eines Webzyklus notwendig ist. Die imaginäre Synchronisationsachse ist dabei vorzugsweise durch die Steuer- und/oder Regeleinrichtung realisiert. Eine imaginäre Synchronisationsachse ist beispielsweise aus WO 2004/092467 bekannt.

In einer weiteren Ausgestaltung der Erfindung werden der erste Antriebsmotor und/oder der zweite Antriebsmotor mit einem Drehmoment angesteuert, dass ein in Abhängigkeit einer Ist-Drehzahl und/oder einer Ist-Winkelposition ermittelt wird. Ein derartiger Motor kann mit gutem energetischen Wirkungsgrad arbeiten, d.h. er hat nur geringe Energieverluste. Dabei werden im Vorfeld für bestimmte Ist-Drehzahlen und/oder Ist-Winkelpositionen Soll-Drehmomente ermittelt und in einer Speichereinrichtung abgelegt. Die Soll-Drehmomente können dabei von weiteren Parametern wie einer Gewebeart oder dergleichen abhängen.

In einer weiteren Ausgestaltung der Erfindung wird die Fachbildungsmaschine derart angesteuert, dass ein zu lieferndes Drehmoment für den zweiten Antriebsmotor zum Einschaltzeitpunkt t2 minimiert wird. Zum Zeitpunkt des Startens der Webmaschine steht daher für diese ausreichend Energie zur Verfügung. Eine Minimierung des zu liefernden Drehmoments an die Fachbildungsmaschine ist dabei beispielsweise durch eine geeignete Fachbildung möglich.

In einer Ausgestaltung der Erfindung wird die Fachbildungsmaschine für eine Vorab-Fachbildung derart betrieben, dass zum Einschaltzeitpunkt des ersten und/oder des zweiten Antriebsmotors nicht alle, insbesondere keine Fachbildungsmittel bewegt werden. In einer Ausführungsform wird hierfür die Fachbildungsmaschine zunächst in einem Langsamlauf betrieben, wobei die Kettfäden in eine gewünschte Position für den einzutragenden Schussfaden gebracht werden. Nachdem die Kettfäden sich in Position befinden, werden die Webschäfte von der Fachbildungsmaschine entkoppelt und die Fachbildungsmaschine für den Normalbetrieb gestartet. Aufgrund der Entkopplung der Webschäfte wird dabei das zum Starten der Fachbildungsmaschine im Normalbetrieb notwendige Drehmoment reduziert. In einer anderen Ausgestaltung können die Fachbildungsmittel aufgrund des letzten eingetriebenen Schussfadens in ihrer Position verbleiben. Bei Starten des Antriebsmotors werden daher keine Fachbildungsmittel bewegt, so dass auch zum Einschaltzeitpunkt des zugehörigen Antriebsmotors die Belastung reduziert ist. In noch einem anderen Ausführungsbeispiel wird der Antriebsmotor für die Fachbildungsmaschine gestartet, während die Fachbildungsmittel von der Fachbildungsmaschine entkoppelt sind und erst nach dem Hochfahren des Motors mit der Fachbildungsmaschine für eine Fachbildung gekoppelt.

Gemäß einem zweiten Aspekt wird eine Vorrichtung zum Anfahren einer Webvorrichtung nach einer Unterbrechung geschaffen, wobei die Webvorrichtung eine Webmaschine, eine Fachbildungsmaschine, einen ersten Antriebsmotor zum Antreiben der Webmaschine und einen zweiten Antriebsmotor zum Antreiben der Fachbildungsmaschine umfasst. Die erfindungsgemäße Vorrichtung weist mindestens eine Steuer- und/oder Regeleinrichtung zum Ansteuern des ersten Antriebsmotors und des zweiten Antriebsmotors auf, welche Mittel umfasst, durch die in Abhängigkeit von einer Webart für den ersten nach dem Anfahren einzutragenden Schussfaden eine Zeitdifferenz Δt zwischen dem zweiten Einschaltzeitpunkt t2 und dem ersten Einschaltzeitpunkt t1, eine Anlaufkinematik des ersten und/oder des zweiten Antriebsmotors und/oder eine Vorab-Fachbildung festlegbar ist. Dadurch ist beispielsweise bei einer "ungünstige Webart" mit hohem Energiebedarf eine größere Zeitdifferenz, eine geringere Anlaufbeschleunigung und/oder eine geringere Anlaufgeschwindigkeit festgelegt ist als bei einer günstige Webart mit geringem Energiebedarf.

In einer Ausgestaltung der Erfindung umfasst die Fachbildungsmaschine Mittel zum selektiven Bewegen von Kettfäden, insbesondere Kopplungsmittel zum an- oder abkoppeln von Webschäften oder dergleichen.

Weitere Vorteile der Erfindung ergeben sich aus der nachfolgenden Beschreibung von Ausführungsbeispielen der Erfindung, die in den Zeichnungen schematisch dargestellt sind. Für gleiche oder ähnliche Bauteile werden in den Zeichnungen einheitliche Bezugszeichen verwendet. Sämtliche aus den Ansprüchen, der Beschreibung oder den Zeichnungen hervorgehende Merkmale und/oder Vorteile, einschließlich konstruktive Einzelheiten, räumliche Anordnungen und Verfahrensschritte, können sowohl für sich als auch in den verschiedensten Kombinationen erfindungswesentlich sein. Als Teil eines Ausführungsbeispiels beschriebene oder dargestellte Merkmale können ebenso in einem anderen Ausführungsbeispiel verwendet werden, um eine weitere Ausführungsform der Erfindung zu erhalten.

In den Zeichnungen zeigen:
- Figur 1:: eine schematische Darstellung einer Vorrichtung zum Anfahren einer Webvorrichtung;
- Figur 2:: einen Anfahrvorgang einer Webvorrichtung gemäß einem ersten Ausführungsbeispiel;
- Figur 3:: einen Anfahrvorgang einer Webvorrichtung gemäß einem zweiten Ausführungsbeispiel;
- Figur 4:: einen Anfahrvorgang einer Webvorrichtung gemäß einem dritten Ausführungsbeispiel;
- Figur 5:: einen Anfahrvorgang einer Webvorrichtung gemäß einem vierten Ausführungsbeispiel;
- Figur 6:: einen Anfahrvorgang einer Webvorrichtung gemäß einem fünften Ausführungsbeispiel;
- Figur 7:: einen Anfahrvorgang einer Webmaschine gemäß einem sechsten Ausführungsbeispiel;
- Figur 8:: einen Anfahrvorgang einer Webmaschine gemäß einem siebten Ausführungsbeispiel;
- Figur 9:: einen Anfahrvorgang einer Webmaschine gemäß einem achten Ausführungsbeispiel;
- Figur 10:: einen Anfahrvorgang einer Webmaschine gemäß einem neunten Ausführungsbeispiel;
- Figur 11:: einen Anfahrvorgang einer Webmaschine gemäß einem zehnten Ausführungsbeispiel und
- Figur 12:: einen Stromverlauf der Antriebsmotoren im Startvorgang.

Figur 1 zeigt schematisch eine Vorrichtung zum Anfahren einer Webvorrichtung, umfassend eine Webmaschine 1 und eine Fachbildungsmaschine 2. Die Webvorrichtung umfasst einen ersten Antriebsmotor 10, welcher über eine Getriebestufe 11 eine Antriebswelle 12 für eine Weblade 13 antreibt, und einen zweiten Antriebsmotor 20, welcher über eine Getriebestufe 21 eine beispielsweise als Schaftmaschine ausgeführte Fachbildungsmaschine 2 antreibt. Die Fachbildungsmaschine 2 umfasst eine Welle 22, welche über Gestänge 23 mit nicht dargestellten Webschäften verbunden ist. Die Anbindung der Gestänge 23 an die Welle 22 und/oder der Webschäfte an die Gestänge 23 umfasst beispielsweise Kopplungsmittel, durch welche einzelne Webschäfte selektiert werden können. Dadurch ist es möglich, je nach Bedarf die Bewegung der Welle 22 nur auf einzelne, keine oder alle Webschäfte zu übertragen.

Die erfindungsgemäße Vorrichtung zum Anfahren der Webvorrichtung, z.B. nach einer Unterbrechung, umfasst eine Regeleinrichtung 3 zum Ansteuern des ersten Antriebsmotors 10 und des zweiten Antriebsmotors 20. Der Regeleinrichtung 3 werden ein Signal eines mit der Antriebswelle 12 gekoppelten Drehwinkelgebers 4 und ein Signal eines Drehwinkelgebers 5, welcher eine Position der Welle 22 der Fachbildungsmaschine 2 erfasst, zugeführt. In anderen Ausgestaltungen der Erfindung werden die Motoren 10, 20 durch getrennte Steuer- und/oder Regeleinrichtungen angesteuert, wobei eine Synchronisation beispielsweise mittels einer übergeordneten Regeleinheit möglich ist. Die Antriebsmotoren 10, 20 können im Master-Slave- oder im Slave-Slave-Betrieb gefahren werden. Zusätzlich oder alternativ sind Drehwinkelgeber 6, 7 an Antriebsmotoren 10, 20 vorgesehen.

Die Regeleinrichtung 3 gibt unter anderem der Fachbildungsmaschine 2 ein Muster für ein Formen aufeinanderfolgender Webfächer für einzutragende Schussfäden vor. Eine Webart ist beispielsweise durch ein zu bildendes Webfach, die Geschwindigkeit, mit welcher das Webfach gebildet werden soll, und/oder die Art des einzutragenden Schussfadens bestimmt. In Abhängigkeit der Webart werden die nicht dargestellten Webschäfte ausgewählt und ein entsprechendes Webfach wird gebildet.

Der Regeleingriff zum Koppeln der Webschäfte mit der Welle 22, beispielsweise zur selektiven Bewegung einzelner Kettfäden und/oder Webschäfte oder zur Bewegung mehrerer Kettfäden und/oder Webschäfte, ist in Figur 1 schematisch durch einen gestrichelten Pfeil 24 dargestellt. Eine Ansteuerung der Antriebsmotoren 10, 20 ist schematisch durch durchgezogene Pfeile dargestellt. Aufeinanderfolgende Webfächer bestimmen die Bindung. Sind nur wenige Kettfäden und/oder Webschäfte zur Bildung des Webfaches zu bewegen und/oder sind die Kettfäden und/oder die Webschäfte beim Formen eines Webfaches langsam zu bewegen, so ist eine mechanische Belastung und/oder ein Energiebedarf normalerweise gering. Im Zusammenhang mit dieser Erfindung wird in diesen Fällen von einer "günstigen Webart" gesprochen.

Die Antriebsmotoren 10, 20 werden durch die Regeleinrichtung 3 nach einer Unterbrechung wieder gestartet, wobei der zweite Antriebsmotor zu einem ersten Einschaltzeitpunkt t1 und der erste Antriebsmotor 10 zu einem zweiten Einschaltzeitpunkt t2 gestartet wird. Die Regeleinrichtung 3 umfasst nicht dargestellte Mittel, durch welche in Abhängigkeit von einer Webart für einen ersten nach der Unterbrechung einzutragenden Schussfaden einzelne Webschäfte für eine Vorab-Fachbildung bewegbar sind und/oder eine Zeitdifferenz Δt größer oder gleich Null zwischen dem Einschaltzeitpunkt des ersten Antriebsmotors t2 und dem Einschaltzeitpunkt des zweiten Antriebsmotors t1, Δt = t2 - t1, und/oder eine Anlaufkinematik des ersten Antriebsmotors 10 und/oder des zweiten Antriebsmotors 20 festlegbar ist. Eine Festlegung der Zeitdifferenz Δt und/oder der Anlaufkinematik des ersten Antriebsmotors 10 und/oder des zweiten Antriebsmotors 20 erfolgt dabei derart, dass bei einer ungünstigen Webart des ersten nach der Unterbrechung einzutragenden Schussfadens eine größere Zeitdifferenz Δt, eine geringere Anlaufbeschleunigung und/oder eine geringere Anlaufgeschwindigkeit gewählt wird als bei einer günstigen Webart.

Figuren 2 bis 11 zeigen Anfahrvorgänge der Webvorrichtung gemäß Figur 1 entsprechend verschiedener Ausführungsbeispiele der Erfindung. Dabei ist schematisch durch eine durchgezogene Linie ein Bewegungsverlauf wm der Weblade einer Webmaschine über eine Zeitachse t dargestellt. Die in Figur 1 dargestellte Fachbildungsmaschine 2 ist beispielsweise eine Webschaftmaschine und/oder eine Jacquardmaschine und umfasst eine Vielzahl an Fachbildungsmitteln, beispielsweise Webschäfte, wobei in den Figuren 2 bis 11 schematisch der Bewegungsverlauf von bis zu vier Fachbildungsmitteln f1 - f4 über die Zeitachse t dargestellt ist. Der Bewegungsverlauf des ersten Fachbildungsmittels f1 wird dabei durch eine durchgezogene Kurve, der Bewegungsverlauf des zweiten Fachbildungsmittels f2 durch eine gepunktete Kurve und der Bewegungsverlauf des Fachbildungsmittels f3 durch eine gestrichelte Kurve dargestellt.

Figur 2 zeigt schematisch einen Anfahrvorgang einer Webvorrichtung gemäß Figur 1 nach einer Unterbrechung gemäß einem ersten Ausführungsbeispiel. Dabei soll ein Gewebe gewoben werden, für welches die Soll-Webart für den ersten einzutragenden Schussfaden ungünstig ist, d.h. das für den ersten nach der Unterbrechung einzutragenden Schussfaden zu bildende Webfach ist ungünstig, beispielsweise da zur Bildung des Webfaches alle Fachbildungsmittel zu bewegen sind. In dem Ausführungsbeispiel gemäß Figur 2 wird der zweite Antriebsmotor 20 zum Antreiben der in Figur 1 dargestellten Fachbildungsmaschine 2 zu einem ersten Einschaltzeitpunkt t1 gestartet. Gemäß dem erfindungsgemäßen Verfahren wird aufgrund der ungünstigen Webart für den ersten einzutragenden Schussfaden eine Zeitdifferenz Δt größer Null gewählt, und der erste Antriebsmotor 10 gemäß Figur 1 zum Antreiben der Webmaschine 1 wird zu einem Zeitpunkt t2 = t1 + Δt gestartet. Dabei wird in dem dargestellten Ausführungsbeispiel die Fachbildungsmaschine 2 ohne Verzögerungen und mit Geschwindigkeit des Normalbetriebs gestartet. Der erste Webzyklus c, in welchem nur die Fachbildungsmaschine 2 betrieben wird, nimmt dabei genauso viel Zeit in Anspruch wie nachfolgende Webzyklen. In anderen Ausgestaltungen wird die Fachbildungsmaschine 2 langsam hochgefahren und die Zeitdauer für den ersten Webzyklus c ist größer als die Zeitdauer für nachfolgenden Webzyklen. Die Zeitdifferenz Δt entspricht in dem dargestellten ersten Ausführungsbeispiel gemäß Figur 2 der Zeit eines Webzyklus c. Selbstverständlich sind auch andere Zeitdifferenzen denkbar. Insbesondere wenn der erste Webzyklus c mehr Zeit in Anspruch nimmt als nachfolgende Webzyklen, kann die Zeitdifferenz Δt so gewählt werden, dass die Winkelpositionen in mindestens einem Punkt ohne zusätzliche Maßnahmen synchronisiert werden.

Durch die Zeitdifferenz Δt zwischen dem Starten der Fachbildungsmaschine und der Webmaschine wird eine Überlagerung der Anlaufströme der Webmaschine und der Fachbildungsmaschine vermieden. In dem dargestellten Ausführungsbeispiel wird die Webmaschine 1 zum Zeitpunkt t2 ohne weitere Eingriffe in die Anlaufkinematik gestartet und der Zeitpunkt t2, zu welchem der Antriebsmotor 10 der Webmaschine 1 gestartet wird, ist auch der Zeitpunkt t3, ab welchem die Webmaschine 1 und die Fachbildungsmaschine 2 gemäß Figur 1 synchron betrieben werden, d.h. mit einem Toleranzwert nahezu synchron angetrieben werden.

Zur Bildung des gewünschten Fachs für den ersten einzutragenden Schussfaden unter Vermeidung der ungünstigen Soll-Webart beim Starten werden in dem dargestellten Ausführungsbeispiel gemäß Figur 2 die Fachbildungsmittel f2, f3 gleich bewegt. Um die Belastung beim Anfahren der in Figur 1 dargestellten Fachbildungsmaschine 2 weiter zu reduzieren, wird bei dem in Figur 2 dargestellten Ausführungsbeispiel die Fachbildungsmaschine 2 zum Zeitpunkt t1 zur Fachbildung entsprechend einer günstigen Webart angetrieben, wobei im Ausführungsbeispiel der Bewegungsverlauf des dritten Fachbildungsmittels f3 bei einer günstigen Webart gleich dem Bewegungsverlauf des ersten Fachbildungsmittels f1 ist. Durch ein Starten der Fachbildungsmaschine 2 mit einer Fachbildung entsprechend einer relativ zu der Soll-Webart günstigeren Webart ist eine benötigte Stromzufuhr und/oder Energiezufuhr in der Startphase reduziert. Das Fachbildungsmittel f3 verbleibt zunächst in seiner ersten Position, beispielsweise wird der zugehörige Webschaft von der Welle 22 entkoppelt. Beim Starten des Antriebsmotors 10 zum Zeitpunkt t2 werden somit nur die Fachbildungsmittel f1, f2 bewegt, um das Webfach für den ersten einzutragenden Schussfaden zu bilden. Erst nach der Startphase werden die Fachbildungsmittel entsprechend der für das Gewebe vorzugebenden Webart ausgewählt und die Fachbildungsmaschine 2 wird zur entsprechenden Fachbildung für nachfolgende Schussfadeneinträge angetrieben. Durch die Zeitdifferenz Δt zwischen den Einschaltzeitpunkten t1, t2 wird erreicht, dass ein Schussfadeneintrag und/oder ein Anschlagen einer Weblade erst nach einer für den ersten Schussfadeneintrag gewünschten Fachbildung erfolgt.

Figur 3 zeigt ein Verfahren zum Anfahren einer Webvorrichtung gemäß Figur 1 entsprechend einem zweiten Ausführungsbeispiel der Erfindung. Dabei werden der erste Antriebsmotor 10 und der zweite Antriebsmotor 20 gemäß Figur 1 zum gleichen Zeitpunkt t1 = t2 gestartet. Eine Ansteuerung des zweiten Antriebsmotors 20 erfolgt in dem zweiten Ausführungsbeispiel entsprechend dem Verfahren gemäß Figur 2, d.h. während eines ersten Zyklus c der Fachbildungsmaschine 2 wird diese derart angesteuert, dass eine Fachbildung für eine günstige Webart erfolgt (Bewegungsverlauf des dritten Fachbildungsmittels f3 entspricht dem Bewegungsverlauf des ersten Fachbildungsmittels f1). Erst nach einem ersten Webzyklus erfolgt ein Antreiben der Fachbildungsmaschine 2 derart, dass ein gewünschtes Webfach gebildet wird (Bewegungsverlauf des dritten Fachbildungsmittels f3 entspricht dem Bewegungsverlauf des zweiten Fachbildungsmittels f2). Das Fachbildungsmittel f3 wird dabei vorübergehend von der Welle 22 entkoppelt. Zum Zeitpunkt t2, an welchem der Antriebsmotor 10 gestartet wird, werden alle dargestellten Fachbildungsmittel f1 bis f3 bewegt.

Der erste Antriebsmotor 10 gemäß Figur 1 zum Antreiben der Webmaschine 1 wird dabei mit einer geringeren Anlaufbeschleunigung angesteuert. Ein Schussfadeneintrag und/oder ein erstes Anschlagen eines nicht dargestellten Webblatts erfolgt dadurch erst in einem auf den ersten Webzyklus c nachfolgenden Zyklus. Durch die geringe Anlaufbeschleunigung des ersten Antriebsmotors wird zudem ein Energiebedarf in der Startphase der Webmaschine gering gehalten. Eine Synchronisation der Webmaschine 1 und der Fachbildungsmaschine 2 ist dabei erst ab einem Zeitpunkt t3 gegeben. Im Ausführungsbeispiel ist dabei die Periodendauer des ersten Webzyklus c gleich der Periodendauer nachfolgender Webzyklen. Andere Periodendauern sind ebenso denkbar.

Figur 4 zeigt ein weiteres Ausführungsbeispiel eines erfindungsgemäßen Verfahrens zum Anfahren einer Webvorrichtung gemäß Figur 1. Der Einschaltzeitpunkt t2 des ersten Antriebsmotors 10 liegt dabei um eine Zeitdifferenz Δt, welche in dem Ausführungsbeispiel der Zeitdauer eines Webzyklus c entspricht, versetzt nach dem Einschaltzeitpunkt t1 des zweiten Antriebsmotors 20. Der zweite Antriebsmotor 20 wird derart angesteuert, dass keine Fachbildungsmittel durch die Fachbildungsmaschine 2 im Einschaltzeitpunkt t2 der Webmaschine bewegt werden. Vielmehr werden die Fachbildungsmittel f1- f3 zunächst so bewegt, dass ein Webfach für den ersten nach dem Einfahren einzutragenden Schussfaden gebildet wird und dann von der Welle 22 entkoppelt. Dadurch ist nur eine sehr geringe Energiezufuhr für den zweiten Antriebsmotor 20 zum Einschaltzeitpunkt t2 des ersten Antriebsmotors 10 notwendig. Ein Energie- und/oder Stromaufwand zum Einschaltzeitpunkt t2 ist so minimiert. Ab dem Einschaltzeitpunkt t2 werden die Fachbildungsmaschine 2 und die Webmaschine 1 synchron betrieben. Der Einschaltzeitpunkt t2 des ersten Antriebsmotors 10 ist somit auch der Zeitpunkt t3, ab welchem ein Synchronbetrieb gegeben ist.

Figur 5 zeigt ein Verfahren zum Anfahren einer Webvorrichtung gemäß Figur 1 entsprechend einem vierten Ausführungsbeispiel der Erfindung. Die in Figur 1 dargestellte Regeleinrichtung 3 gibt der Fachbildungsmaschine 2 in dem vierten Ausführungsbeispiel eine günstige Soll-Webart vor. Ein Strom- und/oder Energiebedarf des zweiten Antriebsmotors 20 zur Ansteuerung der Fachbildungsmaschine 2 für die günstige Soll-Webart ist dabei vergleichsweise gering, so dass der erste Antriebsmotor und der zweite Antriebsmotor zu einem Zeitpunkt t1 = t2 gestartet werden können und ein Ansteuern des ersten Antriebsmotors in der Startphase ohne Verzögerung oder dergleichen möglich ist. Mit dem Starten der beiden Antriebsmotoren 10, 20 ist auch ein Synchronbetrieb gegeben. Der Zeitpunkt t3 ist somit gleich den Einschaltzeitpunkten t1=t2=t3.

Figur 6 zeigt ein Verfahren zum Anfahren einer Webvorrichtung gemäß Figur 1 entsprechend einem fünften Ausführungsbeispiel der Erfindung. Die in Figur 1 dargestellte Regeleinrichtung 3 gibt der Fachbildungsmaschine 2 in dem fünften Ausführungsbeispiel eine ungünstige Soll-Webart vor, beispielsweise eine Webart entsprechend Figur 2 und 3, wobei der Bewegungsverlauf des dritten Fachbildungsmittels f3 gleich dem Bewegungsverlauf des zweiten Fachbildungsmittels f2 ist. Um einen Strom- und/oder Energiebedarf des zweiten Antriebsmotors 20 zur Ansteuerung der Fachbildungsmaschine 2 zur Bildung eines entsprechenden Fachs gering zu halten, wird der Antriebsmotor 20 langsamer gestartet. Die Zeitdauer für einen ersten Zyklus c1 ist somit größer als Zeitdauer nachfolgenden Webzyklen c. Für beide Webzyklen ist der Zyklus durch Winkelpositionen über 360° beschreibbar. Die Periodendauer des Webzyklus c1 ist jedoch deutlich höher als die Periodendauer für nachfolgende Webzyklen c. Eine Kreuzung der Fachbildungsmittel findet unabhängig von der Periodendauer bei 0° Winkelposition statt. Der erste Antriebsmotor 10 zum Antreiben der Webmaschine 1 wird in dem dargestellten Ausführungsbeispiel zum gleichen Zeitpunkt t2 = t1 wie der zweite Antriebsmotor 20 gestartet. Dabei wäre es denkbar, den ersten Antriebsmotor 10 und den zweiten Antriebsmotor ab dem Zeitpunkt t1 = t2 synchron zu betreiben. In dem dargestellten Ausführungsbeispiel wird jedoch der erste Antriebsmotor 1 weiter verlangsamt, so dass eine Synchronisation erst für nachfolgende Webzyklen ab einem Zeitpunkt t3 gegeben ist. In noch einer anderen Ausgestaltung wird der erste Antriebsmotor 10 zu einem Zeitpunkt t2 nach dem Zeitpunkt t1 gestartet.

Figur 7 zeigt schematisch einen Anfahrvorgang einer Webvorrichtung gemäß Figur 1 gemäß einem sechsten Ausführungsbeispiel. In Figur 7 ist schematisch ein Bewegungsverlauf zweier Fachbildungsmittel f2, f3 dargestellt, welche beide zu einem Zeitpunkt t1 gestartet werden. Ein Antriebsmotor 10 zum Antreiben der Webmaschine wird dagegen erst zu einem späteren Zeitpunkt t2 gestartet, an welchem die Fachbildungsmittel f2, f3 stillstehen. Dadurch ist zum Einschaltzeitpunkt t2 das ersten Antriebsmotors 10 nur eine sehr geringe oder gar keine Energiezufuhr für den zweiten Antriebsmotor 20 notwendig. Das Ausführungsbeispiel gemäß Fig. 7 entspricht damit im Wesentlichen dem Ausführungsbeispiel gemäß Fig. 4, wobei jedoch eine deutlich längerer Zeitdifferenz ΔT gewählt wurde. In dieser Zeit kann die Welle 22 ohne Mitnahme von Fachbildungsmitteln rotieren.

Figuren 8 und 9 zeigen schematisch Anfahrvorgänge einer Webvorrichtung gemäß Figur 1 nach einer Unterbrechung gemäß einem siebten und einem achten Ausführungsbeispiel, wobei ein Anschlag und eine Fachkreuzung in der Zeit t verschoben sind. Bei den dargestellten Ausführungsbeispielen findet ein Anschlag bei 0° zu einem Zeitpunkt t0 und eine Fachkreuzung bei 330° zu einem Zeitpunkt t330 statt. Bei dem in Figur 8 dargestellten Ausführungsbeispiel wird der Antriebsmotor 20 zum Antreiben der Fachbildungsmaschine 2 zum Zeitpunkt t1 gestartet, wobei die Fachbildungsmittel f2 und f3 bewegt werden. Der erste Antriebsmotor 10 zum Antreiben der Webmaschine 1 wird dagegen erst zum Zeitpunkt t2 gestartet. Das Ausführungsbeispiel gemäß Figur 8 entspricht somit im Wesentlichen dem Ausführungsbeispiel gemäß Figur 2. Dabei kann ein Webfach für den ersten einzutragenden Schussfaden auch vorab gebildet werden. In einer Ausgestaltung stehen ein oder mehrere, nicht dargestellte Fachbildungsmittel zum Zeitpunkt t2 beim Starten des zweiten Antriebsmotors 10 still.

Bei dem Ausführungsbeispiel gemäß Figur 9 ist der Bewegungsverlauf von vier Fachbildungsmitteln f1 bis f4 dargestellt. Der Antriebsmotor 20 zum Antreiben der Fachbildungsmaschine 2 gemäß Figur 1 wird zum Zeitpunkt t1 gestartet, wobei zum Zeitpunkt t1 die Fachbildungsmittel f1 bis f4 bewegt werden. Die Fachbildungsmittel f1 und f4 werden dabei durch die Fachbildungsmaschine 2 in eine gewünschte Position für den ersten einzutragenden Schussfaden gebracht und verbleiben in dieser. Die Fachbildungsmittel f2 und f3 werden dagegen zunächst in eine Zwischenposition bewegt und anschließend in die für den Schusseintrag gewünschte Position. Zum Zeitpunkt t2, zu welchem die Webmaschine 1 gestartet wird, werden somit lediglich die Fachbildungsmittel f2 und f3 bewegt, während die Fachbildungsmittel f1 und f4 still stehen.

Bei den Ausführungsbeispielen gemäß den Figuren 8 und 9 findet eine Fachkreuzung bei 330° des Webzyklus statt. In anderem, nicht dargestellten Ausführungsbeispiel findet eine Fachkreuzung beispielsweise bei 30° statt. Grundsätzlich kann eine Fachkreuzung zu jeder Winkelposition, vorzugsweise bei Winkelpositionen zwischen 320° und 40° stattfinden. Die Zeitpunkte t1 und t2, an welchem der zweite Antriebsmotor bzw. der erste Antriebsmotor gestartet werden, können beliebig innerhalb eines Webzyklus gewählt werden.

Figur 10 zeigt schematisch einen Anfahrvorgang einer Webvorrichtung gemäß Figur 1 gemäß einem neunten Ausführungsbeispiel. In Figur 10 ist schematisch ein Bewegungsverlauf zweier Fachbildungsmittel f2, f3 dargestellt. Die Fachbildungsmittel f2, f3 werden zu einem in Figur 10 nicht dargestellten Zeitpunkt in die dargestellten Positionen gebracht. Beispielsweise während des letzten Schussfadeneintrags vor einer Unterbrechung. Zum Zeitpunkt t1 wird der Antriebsmotor 20 der Fachbildungsmaschine 2 gestartet, wobei zumindest die dargestellten Fachbildungsmittel f2, f3 von der Fachbildungsmaschine 2 entkoppelt sind und nicht durch die Fachbildungsmaschine 2 bewegt werden. In Figur 10 ist schematisch ein Soll-Drehgeschwindigkeitsverlauf v20 des Antriebsmotors 20 dargestellt. Der Antriebsmotor 20 wird dabei langsam auf eine Soll-Geschwindigkeit gebracht und erreicht diese zu einem Zeitpunkt t20, welcher in dem Ausführungsbeispiel vor dem Zeitpunkt t2, an welchem der erste Antriebsmotor 10 gestartet wird, liegt. In anderen Ausführungsbeispielen kann der Zeitpunkt auch später liegen.

Die Fachbildungsmittel f2, f3 stehen zu dem Zeitpunkt t2, an welchem der erste Antriebsmotor 10 gestartet wird, still. Dadurch ist zum Einschaltzeitpunkt t2 des ersten Antriebsmotors 10 nur eine sehr geringe Energiezufuhr für den zweiten Antriebsmotor 20 zum Antreiben der Fachbildungsmaschine 2 notwendig. Bei dem in Figur 10 dargestellten Ausführungsbeispiel ist dabei ein Zeitpunkt einer Fachkreuzung tF nicht identisch zum Zeitpunkt eines Anschlags t0. Eine Synchronisation der Webmaschine 1 und der Fachbildungsvorrichtung 2 ist in dem dargestellten Ausführungsbeispiel ab einem Zeitpunkt t3 gegeben, welcher näherungsweise einen halben Webzyklus vor einem Zeitpunkt der Fachkreuzung tF liegt.

Figur 11 zeigt schematisch ein Anfahrvorgang einer Webvorrichtung gemäß Figur 1 nach einem zehnten Ausführungsbeispiel der Erfindung. Das Ausführungsbeispiel gemäß Figur 11 entspricht im Wesentlichen dem Ausführungsbeispiel gemäß Figur 10, wobei jedoch eine Webmaschine 1 zu einem früheren Zeitpunkt t2 gestartet wird und ein Anschlag zu einem Zeitpunkt t0 erfolgt und erst nach dem erfolgten Anschlag die Fachbildungsmittel f2, f3 wieder bewegt werden.

Figur 12 zeigt schematisch einen Verlauf eines Strombedarfs beim Einschalten über die Zeit t. Dabei ist ein Strombedarf I20 des zweiten Antriebsmotors 20 gemäß Figur 1 durch eine durchgezogene Linie dargestellt und ein Strombedarf I10 des ersten Antriebsmotors 10 gemäß Figur 1 durch eine gestrichelte Linie. Der gesamte Strombedarf I ist durch eine Strichpunktlinie dargestellt. Wie aus Figur 12 erkennbar, ist kurz nach dem Einschalten ein Strombedarf I10, I20 der Antriebsmotoren maximal. Um zu verhindern, dass die beiden Maximalwerte addiert werden, kann daher bei einer ungünstigen Webart der erste Antriebsmotor 10 zu einem Zeitpunkt t2 gestartet werden, welcher um eine Zeitdifferenz Δt versetzt nach dem Zeitpunkt t1 des Startens des zweiten Antriebsmotors 20 liegt.

Die dargestellten Verfahren können auf vielfältige Weise kombiniert werden, wobei jeweils ein Anfahren der Webvorrichtung derart erfolgt, dass ein Energieaufwand oder Strombedarf optimiert wird. Neben einer Anzahl der zu bewegenden Fachbildungsmittel können dabei weitere Webparameter für die Wahl einer geeigneten Ansteuerung, beispielsweise durch Vorgabe eines geeigneten Drehmomentenverlaufs, berücksichtigt werden. Je nach Art des Anfahrverfahrens erfolgen ein Eintragen des ersten Schussfadens nach der Unterbrechung und ein Anschlagen bereits im ersten Webzyklus oder erst in einem nachfolgenden Webzyklus. Durch Anpassung des Anfahrvorgangs an eine Soll-Webart für den ersten einzutragenden Schussfaden wird erfindungsgemäß eine Leerlaufzeit der Webvorrichtung minimiert.

## Patentansprüche

1. Verfahren zum Anfahren einer Webvorrichtung nach einer Unterbrechung des Webens mittels mindestens einer Steuer- und/oder Regeleinrichtung (3) zum Ansteuern eines ersten Antriebsmotors (10) zum Antreiben einer Webmaschine (1) und eines zweiten Antriebsmotors (20) zum Antreiben einer Fachbildungsmaschine (2), wobei die Steuer- und/oder Regeleinrichtung (3), den zweiten Antriebsmotor (20) zu einem ersten Einschaltzeitpunkt t1 und den ersten Antriebsmotor (10) zu einem zweiten Einschaltzeitpunkt t2 startet, **dadurch gekennzeichnet, dass**
die Steuer- und/oder Regeleinrichtung (3) der Fachbildungsmaschine (2) eine Webart vorgibt, wobei die Webart durch Anzahl und/oder Verteilung für eine Fachbildung zu bewegender Webschäfte und/oder eine Geschwindigkeit bewegter Webschäfte und/oder textiltechnische Eigenschaften zugehöriger Kettfäden bestimmt ist, und
**dass** eine Anpassung eines Anfahrvorgangs der Webvorrichtung an eine Soll-Webart für einen ersten nach der Unterbrechung einzutragenden Schussfaden erfolgt, wobei in Abhängigkeit der Soll-Webart für den ersten nach der Unterbrechung einzutragenden Schussfaden eine Zeitdifferenz Δt zwischen dem zweiten Einschaltzeitpunkt t2 und dem ersten Einschaltzeitpunkt t1 und/oder eine Anlaufkinematik des ersten und/oder des zweiten Antriebsmotors (10, 20) und/oder eine Vorab-Fachbildung festgelegt wird, und wobei bei einer Soll-Webart des ersten nach der Unterbrechung einzutragenden Schussfaden mit hohem Energiebedarf und/oder mit hoher mechanischer Belastung ein Webfach vorab gebildet und/oder eine größere Zeitdifferenz, eine geringere Anlaufbeschleunigung und/oder eine geringere Anlaufgeschwindigkeit gewählt wird, als bei einer Soll-Webart, welche einen geringen Energiebedarf aufweist und/oder eine geringe mechanische Belastung bewirkt.

2. Verfahren nach Anspruch 1, **dadurch gekennzeichnet, dass** bei einer Soll-Webart mit hohem Energiebedarf und/oder mit hoher mechanischer Belastung für den ersten einzutragenden Schussfaden die Fachbildungsmaschine (2) für einen Zyklus oder mehrere Zyklen der Fachbildungsmaschine (2) zur Bildung eines Fachs mit einer Webart angetrieben wird, welche eine geringeren Energiebedarf und/oder eine geringere mechanische Belastung aufweist als die Soll-Webart, wobei der erste Antriebsmotor (10) derart angesteuert wird, dass ein erster Schussfadeneintrag und/oder ein erstes Anschlagen erst erfolgt, wenn die Fachbildungsmaschine (2) entsprechend der Webart für den ersten einzutragenden Schussfaden angetrieben ist.

3. Verfahren nach Anspruch 2, **dadurch gekennzeichnet, dass** eine Anpassung an die Webart für den ersten einzutragenden Schussfaden schrittweise erfolgt.

4. Verfahren nach Anspruch 1, 2 oder 3, **dadurch gekennzeichnet, dass** die Zeitdifferenz Δt als ein ganzzahliges Vielfaches einer Zeitdauer eines Webzyklus (c) festgelegt wird.

5. Verfahren nach einem der Ansprüche 1 bis 4, **dadurch gekennzeichnet, dass** die Fachbildungsmaschine (2) und die Webmaschine (1) ab einem Zeitpunkt t3 im Wesentlichen synchronisiert betrieben werden.

6. Verfahren nach Anspruch 5, **dadurch gekennzeichnet, dass** die Fachbildungsmaschine (2) und die Webmaschine (1) ab dem Zeitpunkt t3 im Wesentlichen synchron zu einer imaginären Synchronisationsachse betrieben werden.

7. Verfahren nach einem der Ansprüche 1 bis 6, **dadurch gekennzeichnet, dass** der erste Antriebsmotor (10) und/oder der zweite Antriebsmotor (20) so angesteuert werden, dass in Abhängigkeit einer Ist-Drehzahl und/oder einer Ist-Winkelposition ein Soll-Drehmoment an die Webmaschine (1) bzw. die Fachbildungsmaschine (2) abgegeben wird.

8. Verfahren nach einem der Ansprüche 1 bis 7, **dadurch gekennzeichnet, dass** die Fachbildungsmaschine (2) derart angesteuert wird, dass ein Soll-Drehmoment für den zweiten Antriebsmotor (20) zum Einschaltzeitpunkt t2 gering ist.

9. Verfahren nach einem der Ansprüche 1 bis 8, **dadurch gekennzeichnet, dass** die Fachbildungsmaschine (2) derart angesteuert wird, dass zum Einschaltzeitpunkt t2, t1 des ersten und/oder des zweiten Antriebsmotors (10, 20) nicht alle, insbesondere keine Fachbildungsmittel (f1 - f4) bewegt werden.

10. Vorrichtung zum Anfahren einer Webvorrichtung nach einer Unterbrechung, wobei die Webvorrichtung eine Webmaschine (1), eine Fachbildungsmaschine (2), einen ersten Antriebsmotor (10) zum Antreiben der Webmaschine (1) und einen zweiten Antriebsmotor (20) zum Antreiben der Fachbildungsmaschine (2) aufweist, umfassend mindestens eine Steuer- und/oder Regeleinrichtung (3) zum Ansteuern des ersten Antriebsmotors (10) und des zweiten Antriebsmotors (20), wobei die Steuer- und/oder Regeleinrichtung (3) Mittel aufweist, um der Fachbildungsmaschine (2) eine Webart vorzugeben, wobei die Webart durch Anzahl und/oder Verteilung für eine Fachbildung zu bewegender Webschäfte, eine Geschwindigkeit bewegter Webschäfte und/oder textiltechnische Eigenschaften zugehöriger Kettfäden bestimmt ist, **dadurch gekennzeichnet, dass** die Steuer- und/oder Regeleinrichtung (3) Mittel zum Durchführen eines Verfahrens nach einem der Ansprüche 1 bis 9 aufweist, durch welche in Abhängigkeit von einer Soll-Webart für den ersten nach der Unterbrechung einzutragenden Schussfaden eine Anpassung eines Anfahrvorgangs der Webvorrichtung erfolgt, wobei in Abhängigkeit von der Soll-Webart für den ersten nach der Unterbrechung einzutragenden Schussfaden eine Zeitdifferenz Δt zwischen einem Einschaltzeitpunkt t2 des ersten Antriebsmotors und einem Einschaltzeitpunkt t1 des zweiten Antriebsmotors, eine Anlaufkinematik des ersten und/oder des zweiten Antriebsmotors und/oder eine Vorab-Fachbildung festlegbar ist, und wobei durch die Anpassung des Anfahrvorgangs bei einer Soll-Webart des ersten nach der Unterbrechung einzutragenden Schussfaden mit hohem Energiebedarf und/oder mit hoher mechanischer Belastung ein Webfach vorab gebildet und/oder eine größere Zeitdifferenz, eine geringere Anlaufbeschleunigung und/oder eine geringere Anlaufgeschwindigkeit gewählt wird, als bei einer Soll-Webart, welche einen geringen Energiebedarf aufweist und/oder eine geringe mechanische Belastung bewirkt.

11. Vorrichtung nach Anspruch 10, **dadurch gekennzeichnet, dass** die Fachbildungsmaschine (2) Mittel (23) zum selektiven Bewegen von Kettfäden, insbesondere kuppelbare Mittel für Webschäfte, umfasst.

## Claims

1. Method for starting a weaving apparatus after a weaving interruption by means of at least a control and/or regulating device (3) for controlling a first drive motor (10) for driving a weaving machine (1) and a second drive motor (20) for driving a shedding machine (2), wherein the control and/or regulating device (3) starts the second drive motor (20) at a first switch-on time t1 and the first drive motor (10) at a second switch-on time t2, **characterized in that** the control and/or regulating device (3) of the shedding machine (2) specifies a type of weave, wherein the type of weave is determined by number and/or distribution of heald frames to be moved for a shed formation and/or a speed of moving heald frames and/or textile-technical properties of associated warp threads, and **in that** an adjustment of a starting operation of the weaving apparatus to a desired type of weave takes place for a first weft thread to be inserted after the interruption, wherein depending on the desired type of weave for the first weft thread to be inserted after the interruption a time difference Δt between the second switch-on time t2 and the first switch-on time t1 and/or a start-up kinematics of the first and/or the second drive motor (10, 20) and/or a shed pre-formation is defined, and wherein at a desired type of weave of the first weft thread to be inserted after the interruption with high energy requirement and/or with high mechanical load a weaving shed is pre-formed and/or a larger time difference, a lower start-up acceleration and/or a lower start-up speed is selected, than at a desired type of weave which has a low energy requirement and/or causes a low mechanical load.

2. Method according to claim 1, **characterized in that** at a desired type of weave with high energy requirement and/or with high mechanical load for the first weft thread to be inserted the shedding machine (2) for one cycle or more cycles of the shedding machine (2) is driven to form a shed with a type of weave, which has a lower energy requirement and/or a lower mechanical load than the desired type of weave, wherein the first drive motor (10) is driven in such a way that a first weft insertion and/or a first beat-up first takes place when the shedding machine (2) is driven according to the type of weave for the first weft thread to be inserted.

3. Method according to claim 2, **characterized in that** an adjustment at the type of weave takes place in steps for the first weft thread to be inserted.

4. Method according to claim 1, 2 or 3, **characterized in that** the time difference Δt is defined as an integer multiple of a time duration of a weaving cycle (c).

5. Method according to any one of claims 1 to 4, **characterized in that** the shedding machine (2) and the weaving machine (1) are operated substantially synchronized from a time t3.

6. Method according to claim 5, **characterized in that** the shedding machine (2) and the weaving machine (1) are operated substantially synchronously with an imaginary synchronization axis from the time t3.

7. Method according to any one of claims 1 to 6, **characterized in that** the first drive motor (10) and/or the second drive motor (20) are controlled so that depending on an actual speed and/or an actual angular position, a desired torque is delivered to the weaving machine (1) or the shedding machine (2) respectively.

8. Method according to any one of claims 1 to 7, **characterized in that** the shedding machine (2) is controlled in such a way that a desired torque for the second drive motor (20) at the switch-on time t2 is low.

9. Method according to any one of claims 1 to 8, **characterized in that** the shedding machine (2) is controlled in such a way that at the switch-on time t2, t1 of the first and/or the second drive motor (10, 20), not all, in particular no shedding means (f1 - f4) are moved.

10. Apparatus for starting a weaving apparatus after an interruption, wherein the weaving apparatus has a weaving machine (1), a shedding machine (2), a first drive motor (10) for driving the weaving machine (1) and a second drive motor (20) for driving the shedding machine (2), comprising at least a control and/or regulating device (3) for controlling the first drive motor (10) and the second drive motor (20), wherein the control and/or regulating device (3) has means to specify a type of weave to the shedding machine (2), wherein the type of weave is determined by number and/or distribution of heald frames to be moved for a shed formation, a speed of moving heald frames and/or textile-technical properties of associated warp threads, **characterized in that** the control and/or regulating device (3) has means for carrying out a method according to any one of claims 1 to 9, by which depending on a desired type of weave for the first weft thread to be inserted after the interruption an adjustment of a start-up operation of the weaving apparatus takes place, wherein depending on the desired type of weave for the first weft thread to be inserted after the interruption a time difference Δt between a switch-on time t2 of the first drive motor and a switch-on time t1 of the second drive motor, a start-up kinematics of the first and/or the second drive motor and/or a shed pre-formation is definable, and wherein by the adjustment of the start-up operation at a desired type of weave of the first weft thread to be inserted after the interruption with high energy requirement and/or with high mechanical load a weaving shed is pre-formed and/or a larger time difference, a lower start-up acceleration and/or a lower start-up speed is selected, than at a desired type of weave which has a low energy requirement and/or causes a low mechanical load.

11. Apparatus according to claim 10, **characterized in that** the shedding machine (2) comprises means (23) for selectively moving warp threads, in particular couplable means for heald frames.

## Revendications

1. Procédé pour démarrer un appareil de tissage après une interruption de tissage au moyen d'au moins un dispositif de commande et/ou de régulation (3) pour commander un premier moteur d'entraînement (10) pour entraîner une machine à tisser (1) et un deuxième moteur d'entraînement (20) pour entraîner une machine de formation de la foule (2), dans lequel le dispositif de commande et/ou de régulation (3) démarre le deuxième moteur d'entraînement (20) à un premier instant d'enclenchement t1 et le premier moteur d'entraînement (10) à un deuxième instant d'enclenchement t2, **caractérisé en ce que** le dispositif de commande et/ou de régulation (3) de la machine de formation de la foule (2) spécifie un type de tissage, dans lequel le type de tissage est déterminé par nombre et/ou distribution des cadres de lisses se déplaçant pour la formation de la foule et/ou une vitesse de cadres de lisses en déplacement et/ou propriétés techniques-textiles des fils de chaîne associés, et **en ce qu'**une adaptation d'une opération de démarrage de l'appareil de tissage a lieu à un type de tissage désiré pour le premier fil de trame à insérer après l'interruption, dans lequel en fonction du type de tissage désiré pour le premier fil de trame à insérer après l'interruption une différence de temps Δt entre le deuxième instant d'enclenchement t2 et le premier instant d'enclenchement t1 et/ou une cinématique de démarrage du premier et/ou du deuxième moteur d'entraînement (10, 20) et/ou une préformation de la foule est déterminée, et dans lequel à un type de tissage désiré du premier fil de trame à insérer après l'interruption avec des besoins énergétiques élevés et/ou avec une charge mécanique élevée une foule de tissage est préformée et/ou une différence de temps plus grande, une accélération de démarrage plus faible et/ou une vitesse de démarrage plus faible est sélectionnée, qu'à un type de tissage désiré qui présente un besoin énergétique faible et/ou cause une charge mécanique faible.

2. Procédé selon la revendication 1, **caractérisé en ce qu'**à un type de tissage désiré avec des besoins énergétiques élevés et/ou avec une charge mécanique élevée pour le premier fil de trame à insérer la machine de formation de la foule (2) est entraînée pour un cycle ou plusieurs cycles de la machine de formation de la foule (2) pour former une foule avec un type de tissage, lequel présente un besoin énergétique plus faible et/ou une charge mécanique plus faible que le type de tissage désiré, dans lequel le premier moteur d'entraînement (10) est commandé de sorte qu'une première insertion de fil de trame et/ou une première frappe n'a lieu que quand la machine de formation de la foule (2) est entraînée selon le type de tissage pour le premier fil de trame à insérer.

3. Procédé selon la revendication 2, **caractérisé en ce qu'**une adaptation au type de tissage pour le premier fil de trame à insérer a lieu progressivement.

4. Procédé selon la revendication 1, 2 ou 3, **caractérisé en ce que** la différence de temps Δt est déterminée comme un multiple entier d'une période d'un cycle de tissage (c).

5. Procédé selon l'une quelconque des revendications 1 à 4, **caractérisé en ce que** la machine de formation de la foule (2) et la machine à tisser (1) sont actionnées à partir d'un instant t3 sensiblement synchronisé.

6. Procédé selon la revendication 5, **caractérisé en ce que** la machine de formation de la foule (2) et la machine à tisser (1) sont actionnées à partir d'un instant t3 sensiblement de manière synchrone à une axe de synchronisation imaginaire.

7. Procédé selon l'une quelconque des revendications 1 à 6, **caractérisé en ce que** le premier moteur d'entraînement (10) et/ou le deuxième moteur d'entraînement (20) sont commandés de sorte qu'en fonction d'une vitesse de rotation réelle et/ou d'une position angulaire réelle, un moment de rotation désiré est délivré à la machine à tisser (1) ou à la machine de formation de la foule (2) respectivement.

8. Procédé selon l'une quelconque des revendications 1 à 7, **caractérisé en ce que** la machine de formation de la foule (2) est activée de telle sorte qu'un moment de rotation désiré pour le deuxième moteur d'entraînement (20) à le temps d'enclenchement t2 est faible.

9. Procédé selon l'une quelconque des revendications 1 à 8, **caractérisé en ce que** la machine de formation de la foule (2) est activée de telle sorte qu'au temps d'enclenchement t2, t1 du premier et/ou du deuxième moteur d'entraînement (10, 20), pas tous, en particulier aucun moyen de formation de la foule (f1 - f4) sont déplacés.

10. Appareil pour démarrer un appareil de tissage après une interruption, dans lequel l'appareil de tissage présente une machine à tisser (1), une machine de formation de la foule (2), un premier moteur d'entraînement (10) pour entraîner la machine à tisser (1) et un deuxième moteur d'entraînement (20) pour entraîner la machine de formation de la foule (2), comprenant au moins un dispositif de commande et/ou de régulation (3) pour commander le premier moteur d'entraînement (10) et le deuxième moteur d'entraînement (20), dans lequel le dispositif de commande et/ou de régulation (3) présente des moyens, pour spécifier un type de tissage à la machine de formation de la foule (2), dans lequel le type de tissage est déterminé par nombre et/ou distribution des cadres de lisses se déplaçant pour une formation de la foule, une vitesse de cadres de lisses en déplacement et/ou propriétés techniques-textiles des fils de chaîne associés, **caractérisé en ce que** le dispositif de commande et/ou de régulation (3) présente des moyens pour effectuer un procédé selon l'une quelconque des revendications 1 à 9, par lequel en fonction d'un type de tissage désiré pour le premier fil de trame à insérer après l'interruption une adaptation d'une opération de démarrage de l'appareil de tissage a lieu, dans lequel en fonction du type de tissage désiré pour le premier fil de trame à insérer après l'interruption une différence de temps Δt entre un instant d'enclenchement t2 du premier moteur d'entraînement et un instant d'enclenchement t1 du deuxième moteur d'entraînement, une cinématique de démarrage du premier et/ou du deuxième moteur d'entraînement et/ou une préformation de la foule peut être déterminées, et dans lequel par l'adaptation de l'opération de démarrage à un type de tissage désiré du premier fil de trame à insérer après l'interruption avec des besoins énergétiques élevés et/ou avec une charge mécanique élevée une foule de tissage est préformée et/ou une différence de temps plus grande, une accélération de démarrage plus faible et/ou une vitesse de démarrage plus faible est sélectionnée, qu'à un type de tissage désiré, qui présente un besoin énergétique faible et/ou cause une charge mécanique faible.

11. Appareil selon la revendication 10, **caractérisé en ce que** la machine de formation de la foule (2) comprend des moyens (23) pour déplacer sélectivement des fils de chaîne, en particulier des moyens couplables pour cadres de lisses.
